# FASCICULE DE BREVET EUROPEEN

(11) **EP 0 481 926 B1**
(45) Date de publication et mention de la délivrance du brevet: **15.05.1996**
(21) Numéro de dépôt: 91830400.7
(22) Date de dépôt: 25.09.1991
(51) Int. Cl.: A46B 15/00, A46B 9/04

(54) **Brosse à dent avec cure-dent**
Zahnbürste mit Zahnstocher
Toothbrush with toothpick

(30) Priorité: 26.09.1990 IT 6772090
(43) Date de publication de la demande: 22.04.1992
(73) Titulaire: Occhetti, Pietro, I-10143 Torino (IT)
(72) Inventeur: Occhetti, Pietro, I-10143 Torino (IT)

(56) Documents cités:
- DE-U- 8 509 811
- FR-A- 2 238 450
- FR-A- 2 310 106
- FR-A- 2 559 361

## Description

Le présent brevet concerne un objet à employer pour la propreté des dents et des gencives de forme différente de ceux aujourd'hui généralement employés, qui sont en forme de brosse ou brosse à dent, avec une méthodologie d'utilisation differente de celle de la brosse à dent.

L'invention est constituée d'un ensemble de poils (1) en plastique, à une extrémité d'un support (2) lui même en plastique, qui rend l'ensemble similaire à un pinceau a utiliser pour la propreté interne et externe des dents; l'autre extrémité du support à la forme d'un cure-dent (3) avec des dimensions et profils tels qu'il puisse être introduit dans l'espace interdentaire pour enlever les déchets de nourriture.

En DE - U 8509811 ,il y a la description d'une brosse avec un manche pointu qui est destiné au nettoyage des prothèses. Le tout peut être comme une brosse à dent avec cure-dent; mais l'ensemble est produit avec plusieurs différentes opérations.

L'ensemble de poils en plastique, soie ou autre peut être fixé au support en plastique, métal ou autre, mais pour réduire les coûts de fabrication et, pour obtenir(puisque c'est l'objectif) un prix extrêmement réduit, l'ensemble poilu (1) constitue un tout avec le support (2) et avec le cure-dent (3), préférablement le tout est produit avec un matériau approprié et avec une unique opération de moulage.

La partie avec les poils est couverte (contenue) d' (dans) un capuchon (4) en plastique ou autre matériau qui a la fonction de protection contre des agents externes et peut être un réservoir des produits pour la propreté des dents.

Dans ce cas là, en levant le capuchon, le pinceau est par conséquent imbibé (impregné) de produit.

L'objet doit être opportunément profilé (5), afin que l'action du pinceau et du cure-dent s'applique soit sur la partie externe soit sur la partie interne dents.

Pour son utilisation, soit par la partie interne, soit par la partie externe des dents le cure-dent peut avoir des formes différentes à condition qu'il n'endommage pas les gencives ; la forme en demi-lune est appropriée.

La forme de l'ensemble des poils peut être de types differents comme celles représentées dans le dessin F1, F2, F3, et autres encore et aussi les profils P1, P2, P3, et autres encore.

La méthodologie pour l'utilisation de l'objet pour les opérations de propreté des dents peut être différente de celle de la brosse à dent normalement utilisée.

Avec le pinceau on peut agir soit perpendiculairement aux dents pour une action de simple brossage, soit parallélement au vestibule des dents cela sur la partie interne ou la partie externe des dents.

Etant bien entendu que l'objet a une extremité poilue et celle opposée a la forme de cure dent, une variante est constituée du support qui, inséré entre la pinceau et le cure-dent peut être en partie rigide et en partie en gomme avec le tuyau interne (6) qui contient le produit. En pressant la partie flexible rend possible l'éjection du produit par un canal (7). Aussi dans ce cas-là un capuchon protége la partie des poils, et afin qu'il n'y ait pas l'éjection du produit le trou ou éventuellement les trous sont fermés d'un appendice (8) situé à l'intérieur du capuchon même, figure C.

Les opérations de propreté des dents avec le pinceau avec cure-dent peuvent être différentes de celles aujourd'hui utilisées, mais elles permettent et invitent l'éxécuteur, sans aucune difficulté par rapport aux méthodes actuelles, à contourner les gencives en intervenant sur les parties des dents et des gencives qui normalement sont négligées.

Le résultat concret d'un tel objet se traduit, aussi si ne sont pas tous nouveaux les precédés et chaque élément dont on s'est servi pour le concevoir, en un objet de realisation nouvelle et originale capable de satisfaire les intérêts commerciaux et industriels non satisfaits, ou satisfaits de différentes manières en obtenant par conséquent des nouveaux résultats dans le domaine de produits industriels.

## Revendications

1. Objet comprenant un support ayant à une extrémité une structure poilue pour une action de propreté (frottement) sur les dents, et à l'extrémité opposée un profil de type cure-dent pour enlever le déchets de nourriture entre les dents caractérisé en ce que l'ensemble poilu, le support et le cure-dent constituent un tout moulé d'une unique opération,et en ce que la partie poilue ou pinceau, est protegée d'un capuchon qui peut contenir une certaine quantité de produit apte à la propreté et au traitement des dents.

2. Objet pour la propreté des dents selon la revendication 1. ) caractérisée du fait qu'il est profité avec une angulation convenable de la partie poilue et une forme en demi-lune ou similaire du cure-dent de manière que puisse s'appliquer l'action de propreté et de soin soit sur la partie externe soit sur la partie interne des dents.

3. Objet selon la revendication 1.) caracterisé en ce qu'il a la partie poilue couverte d'un capuchon en plastique ou autre pour la protection contre des agents externes et pour contenir les produits pour la propreté des dents.

## Claims

1. Object, that is made of a support that has an extremity, a strcture of bristles for the action of cleaning the teeth and an extremity at the opposite end which resembles a toothpick in order to remove food particles between the teeth, characterized by the fact that the brusch, its support and the pick constitute a single stamping and by the fact that the part of the bristles or brusch is protected by a cap that contains a specific amount of product for cleaning and proper maintenance of the teeth.

2. Object for the cleaning of the teeth according to the claim 1 characterized by the fact that the outlined form of an angular convenience on the part of the bristles and a form of the half moon or similar of the toothpick part is formed so that it is possible to apply a cleaning motion on the outside and inside part of the teeth.

3. Object according to the claim: characterized by the fact that the bristle part is covered by a cap in plastic or other material, for the protection from external elements and for the containment of the products used to clean the teeth.

## Patentansprüche

1. Gegenstand, der einen Harter mit einer Borstenstruktur zum Zähneputzen (bürsten) an einer Spitze und ein profil in der Art eines Zahnstochers an der entgegengesetzten Seite hat, um die Nahrungsreste zwischen den Zähnen zu entfernen, in dem der Borstenteil, der Halter und der Zahnstocher in einen einzigen Arbeisgang produziert werden und in dem der Borstenteil oder Bürste durch einen Verschluß geschützt ist, der eine bestimmte Menge Zahnpflegemittel entharten kann.

2. Der Gegenstand zum Zähneputzen unter Anspruch 1) ist dadurch gekennzeichnet, daß er mit einem geeigneten Krummungsgrad des Borstenteils und dem Zahnstocher in der Form eines Halbmondes oder ähnlichem profiliert ist, so daµ das Putzen und die Pflege sowohl auf die äußere als auch auf die innere seite der Zähne erfolgen können.

3. Gegenstand unter Anspruch 1), dadurch gekennzeichnet, daß der Borstenteil durch einen Verschluß aus Plastik oder anderem Material bedeckt ist zum Schutz vor äußeren Einwirkungen und als Behälter von Zahnpflegemittel
